# EUROPÄISCHE PATENTSCHRIFT

(11) **EP 2 311 579 B1**
(45) Veröffentlichungstag und Bekanntmachung des Hinweises auf die Patenterteilung: **30.05.2012**
(21) Anmeldenummer: 09013178.0
(22) Anmeldetag: 19.10.2009
(51) Int. Cl.: B08B 3/02, B63B 59/06, B08B 3/14, E04G 23/00

(54) **Prozesswasseraufbereitung**
Process water treatment
Préparation d'eau de processus

(43) Veröffentlichungstag der Anmeldung: 20.04.2011
(73) Patentinhaber: Mayerhofer, Gerhard, 4060 Linz-Leonding (AT)
(72) Erfinder: Meinz, Volkert, Dipl. Ing., 18055 Rostock (DE)
(74) Vertreter: Schöneborn, Holger

(56) Entgegenhaltungen:
- DE-A1- 10 004 343
- DE-A1- 10 239 243
- DE-A1- 19 734 761
- US-A- 5 628 271

## Beschreibung

Die Erfindung betrifft ein Verfahren zur Beseitigung von Belägen oder Verschmutzungen an Oberflächen mit Wasser unter Hochdruck, wobei ein Hochdruckreiniger verwendet und das verunreinigte Prozesswasser mit Hilfe von einem oder mehreren Auffangbehältern aufgefangen, gereinigt und erneut zur Beseitigung von Belägen oder Verschmutzungen an den Oberflächen eingesetzt wird.

Reinigungsverfahren mit Hilfe von Hochdruckreinigern, die als Reinigungsmittel in erster Linie Wasser verwenden, werden vielfältig eingesetzt, beispielsweise bei der Reinigung von Bauwerken oder Straßenbelägen. Auch bei der Reinigung von Schiffsrümpfen, welche regelmäßig notwendig ist, da sich an den Schiffsrümpfen Algen, Muscheln und andere Ablagerungen absetzen, können derartige Reinigungsverfahren eingesetzt werden. Da Schiffsrümpfe in der Regel über einen Schutzanstrich mit einer Antifouling-Farbe verfügen, die sich zumindest teilweise bei der Schiffsrumpfreinigung ablöst, entstehen hierbei stark belastete Abwässer. Hierbei ist zu berücksichtigen, dass typischerweise verwendete Antifouling-Farbe in hohem Maße toxisch ist. Die Einleitung des Abwassers in das öffentliche Kanalsystem ist daher nicht ohne vorherige Reinigung akzeptabel.

Darüber hinaus ist es in regelmäßigen Abständen erforderlich, an Schiffsrümpfen die Beläge in Form von Lackschichten zu entfernen, bevor im Anschluss daran ein Neuanstrich erfolgen kann. Teilweise sind dabei bis zu 8 verschiedene, ökologisch höchst bedenkliche Lackschichten abzutragen. Mit der Entsorgung der anfallenden Schlämme sind für die Werften erhebliche Kosten verbunden.

Weiter stellt sich bei derartigen Reinigungsverfahren das Problem, dass eine große Menge Frischwasser verwendet werden muss, welche anschließend nach Reinigung der Oberfläche wiederum aufzureinigen ist. Hinzu kommt, dass je nach Ort der Reinigung nur eine begrenzte Menge Frischwasser zur Verfügung steht.

Es ist daher wünschenswert, dass zur Belagsentfernung verwendete Wasser erneut zu verwenden. Entsprechend schlägt die DE 197 34 761 A1 ein Verfahren vor, bei dem das nach der Reinigung eines Objektes vorliegende Gemisch aus Reinigungsmittel und Schmutzstoffen in Auffangbehältern aufgefangen, die Schmutzstoffe abgetrennt und das Reinigungsmittel erneut verwendet wird. Auf diese Weise lässt sich beispielsweise bei der Reinigung einer Fassade der Wasserverbrauch erheblich reduzieren. Die Trennung von Reinigungsmittel und Schmutzstoffen erfolgt ganz oder teilweise durch Filtersysteme.

Bei der Belagsentfernung an Schiffsrümpfen, die zu hoch belasteten Abwässern führt, hat sich dieses Verfahren jedoch als nicht ausreichend herausgestellt. Es war daher Aufgabe der Erfindung, ein entsprechendes Verfahren zur Verfügung zu stellen, dass auch die Aufreinigung und erneute Verwendung des mit Schmutzstoffen belasteten Prozesswassers erlaubt.

Diese Aufgabe wird erfindungsgemäß gelöst durch ein Verfahren zur Beseitigung von Belägen oder Verschmutzungen an Oberflächen mit Wasser unter Hochdruck, wobei ein Hochdruckreiniger verwendet und das verunreinigte Prozesswasser mit Hilfe von einem oder mehreren Auffangbehältern aufgefangen, gereinigt und erneut zur Beseitigung von Belägen oder Verschmutzungen an den Oberflächen eingesetzt wird, wobei das Prozesswasser bei der Reinigung zumindest eine Partikelselektionsstufe und anschließend eine Anschwemmfilterstufe durchläuft, wobei in der Partikelselektionsstufe von der Oberfläche abgelöste Partikel in der Art aus dem Prozesswasser herausselektiert werden, dass die im Prozesswasser verbleibenden Partikel geeignet sind, in der Anschwemmfilterstufe eine Anschwemmfilterschicht auszubilden.

Beim Arbeitsprinzip von Anschwemmfiltern wird zunächst eine Filterschicht angeschwemmt, die sich über die Öffnungen einer Anschwemmunterlage erstreckt. Hierzu muss zunächst eine Grundanschwemmung aufgebracht werden, die dadurch entsteht, dass das Anschwemmmaterial rasch durch die Anschwemmunterlage geschwemmt wird, so dass sich eine Partikelschicht auf der Unterlage ausbildet. Häufig verfügt dabei die Anschwemmunterlage selbst über Öffnungen, die einen größeren Durchmesser aufweisen als die herauszufilternden Partikel, die Anschwemmfilterschicht selbst bildet sich somit durch Verkeilungen vieler Partikel vor den Öffnungen der Unterlage. Typischerweise bildet sich aus den Partikeln selbst somit ein Filterkuchen mit einer Schichtdicke von 0,5 bis 1 mm. Ähnliche Anschwemmfiltertechniken können beispielsweise bei Werkzeugmaschinen zur Filterung von Spänen eingesetzt werden.

Überraschend hat sich nunmehr gezeigt, dass ein derartiger Anschwemmfilter auch zur Aufreinigung des Prozesswassers aus der Reinigung von Oberflächen eingesetzt werden kann, sofern eine Vorselektion der Partikel nach Größe erfolgt. Diese Vorselektion muss derart sein, dass nur solche Partikel in dem Prozesswasser verbleiben, die eine Ausbildung eines Filterkuchens auf der Unterlage des Anschwemmfilters ermöglichen, andere Partikel hingegen vorab entfernt werden. Die Prozesswasserreinigung erfolgt somit zumindest zweistufig. In der Partikelselektionsstufe können unterschiedliche aus dem Stand der Technik bekannte Verfahren zur Wasseraufbereitung eingesetzt werden, insbesondere Siebung und Filtration. Die genaue Ausgestaltung der Partikelselektionsstufe kann unterschiedlich erfolgen, je nach Art der das Prozesswasser verunreinigenden Partikel. Wichtig ist in jedem Fall die Kombination von Partikelselektionsstufe und Anschwemmfilterstufe, da sich für den vorgegebenen Zweck ein Filterkuchen im Anschwemmfilter nicht im gewünschtem Maße ausbilden würde, wenn nicht zuvor eine Selektion der für den Aufbau des Filterkuchens geeigneten Partikel erfolgte.

Es hat sich herausgestellt, dass in der Partikelselektionsstufe eine Anreicherung der Teilchen mit einer Größe von ca. 50 bis 150 µm von Vorteil ist, damit sich in der Anschwemmfilterstufe ein geeigneter Filterkuchen ausbildet. Insbesondere sollten größere Partikel ganz oder teilweise entfernt werden, da das Vorhandensein von großen Partikeln im Anschwemmfilter dazu führen kann, dass kleine Teilchen nicht in ausreichendem Maße zurückgehalten werden. Nach der Partikelselektionsstufe sollte die Partikelverteilung idealerweise so sein, dass der Mengenanteil an Partikeln mit einer Größe von 50 µm nach 150 µm stetig abnimmt.

Sinnvollerweise werden in der Partikelselektionsstufe die Teilchen > 300 µm, bevorzugt > 250 µm und besonders bevorzugt > 200 µm vorab entfernt. Bei einer Vorabsiebung oder -filtration sollte daher das Sieb bzw. das Filter eine Durchlässigkeit im Bereich von 150 - 300 µm aufweisen. Eine Vorababtrennung von Teilchen < 50 µm kann ebenfalls durchgeführt werden, ist jedoch weniger bedeutsam, da die kleinen Partikel wirkungsvoll in der Anschwemmfilterstufe beseitigt werden.

Zum Auffangen des Prozesswassers werden ein oder mehrere Auffangbehälter eingesetzt, die im unteren Bereich der zu reinigenden Oberfläche, beispielsweise an der Unterkante aufgestellt werden. Die einzelnen Auffangbehälter können untereinander verbunden sein, von wo aus das Prozesswasser den Reinigungsstufen zugeführt wird. Hierzu kann das Prozesswasser beispielsweise gepumpt oder abgesaugt werden; Im Falle der Positionierung der Auffangbehälter oberhalb der Reinigungsstufen ist auch die Ausnutzung der Hydrostatik möglich.

Neben der Partikelselektions- und der Anschwemmfilterstufe können weitere Reinigungsstufen vorgesehen sein, insbesondere chemische Reinigungsstufen im Anschluss an die Anschwemmfilterstufe. Das bereits weitgehend physikalisch vorgereinigte Prozesswasser wird somit zusätzlich chemischen Reinigungsverfahren unterzogen. So können etwa Flockungsmittel hinzugefügt werden, um Kolloide und feine Schmutzpartikel auszuflocken. Als Flockungsmittel können z. B. organische Polyelektrolyte oder Hydroxidbildner wie Aluminiumhydroxid oder Calciumhydroxid eingesetzt werden. In der Regel ist dabei die Kontrolle des korrekten pH-Wertes wichtig. Die zu entfernenden Artikel koagulieren und agglomerieren zu größeren Flocken, welche schließlich im Wege der Sedimentation oder Filtration entfernt werden. Insgesamt werden durch die verschiedenen Reinigungsstufen typischerweise sämtliche Partikel > 20 µm, bevorzugt > 10 µm, besonders bevorzugt > 5 µm aus dem Prozesswasser entfernt.

Der Einsatz eines Anschwemmfilters zur Reinigung des Prozesswassers ist auch deshalb besonders vorteilhaft, weil auf diese Weise die Schwermetallionenkonzentration deutlich reduziert wird. In der sich anschließenden chemischen Reinigungsstufe sind daher weniger chemische Zusätze notwendig, was sowohl in ökonomischer als auch in ökologischer Hinsicht vorteilhaft ist.

Ebenso zum Einsatz kommen können weitere Wasseraufbereitungsverfahren wie die Sedimentation, die Verwendung von Aktivkohlefiltern, Ozonzugabe, UV-Bestrahlung oder die Zugabe von Chemikalien zur Beeinflussung der Wassereigenschaften. Denkbar ist auch der Einsatz biologischer Verfahren.

Zwischen den einzelnen Reinigungsstufen oder am Ende der Prozesswasseraufbereitung sollten Kontrollen der Prozesswasserqualität anhand verschiedener Parameter durchgeführt werden. In Abhängigkeit vom Ergebnis wird das Prozesswasser der nächsten Stufe oder aber wieder zurück geführt, um ein oder mehrere Reinigungsstufen erneut zu durchlaufen. In der chemischen Reinigungsstufe kann beispielsweise über eine Trübungsmessung eine Rückkopplung zur Flockungsmittelzugabe erfolgen.

Wie bereits erwähnt kann das erfindungsgemäße Verfahren insbesondere zur Beseitigung von Belägen an Schiffsrümpfen eingesetzt werden, welche insofern besonders problematisch sind, als die Ablösung der Antifouling-Farbe stark belastetes Prozesswasser hervorbringt. Selbstverständlich ist das erfindungsgemäße Verfahren jedoch ebenso in anderen Bereichen einsetzbar, beispielsweise für Fahrbahnen oder Flugpisten, in der Metall be- und verarbeitenden Industrie, der chemischen Industrie oder der Pharmaindustrie. Ein weiterer Einsatzzweck ist die Reinigung von großvolumigen Rohren, wie sie in Wasserkraftwerken eingesetzt werden, wobei hier insbesondere die Reinigung der inneren Oberflächen der Rohre von Bedeutung ist. Ebenso möglich ist selbstverständlich die Reinigung der Außenseiten.

Neben dem erfindungsgemäßen Verfahren betrifft die Erfindung auch eine entsprechende Vorrichtung zur Durchführung des Verfahrens, wobei die Vorrichtung insbesondere dadurch charakterisiert ist, dass sie mobil ist. Entsprechend kann die Vorrichtung an wechselnden beliebigen Stellen einsetzt werden. Die Vorrichtung verfügt über einen Hochdruckreiniger und Mittel zum Auffangen und Reinigen des verunreinigten Prozesswassers, wobei das Prozesswasser nach der Reinigung erneut zur Beseitigung von Belägen oder Verschmutzungen an Oberflächen zur Verfügung steht und das Prozesswasser bei der Reinigung zumindest eine Partikelselektionsstufe und eine Anschwemmfilterstufe durchläuft, wobei in der Partikelselektionsstufe von der Oberfläche abgelöste Partikel in der Art aus dem Prozesswasser herausselektiert werden, dass die im Prozesswasser verbleibenden Partikel geeignet sind, in der Anschwemmfilterstufe eine Anschwemmfilterschicht auszubilden. Vorzugsweise verfügt die Vorrichtung auch über entsprechende Auffangbehälter.

Die Mobilität der Vorrichtung kann dadurch gewährleistet werden, dass das gesamte System in einen handelsüblichen Container, beispielsweise einen 20'-Standardcontainer integriert wird. Ein solcher Container kann vor Ort abgestellt und nach beendetem Projekt an einen anderen Ort transportiert werden. Möglich ist es selbstverständlich auch, die gesamte Vorrichtung fest auf einem Lkw oder Lkw-Anhänger vorzusehen.

Die Vorrichtung kann über ein weiteres System verfügen, dass der Nachbehandlung des Prozesswassers in einer Weise dient, dass dieses anschließend in die Kanalisation abgegeben werden kann.

Bei dem erfindungsgemäßen Verfahren sollte das gereinigte Prozesswasser zwischenzeitlich stets kontrolliert werden, beispielsweise zwischen den einzelnen Reinigungsstufen. Wenn das Prozesswasser die hierbei festgelegten Grenzwerte einhält, wird es zur nächsten Reinigungsstufe weitergeleitet, anderenfalls wird die entsprechende Reinigungsstufe wiederholt. Am Ende des Prozesses wird das vollständig gereinigte Prozesswasser wiederum der Wasservorlage zugeführt, welches für die Hochdruckbelagsentfernung eingesetzt wird. Auch ohne Hinzufügung von Frischwasser kann auf diese Weise eine Einsatzdauer von mindestens 10 Stunden erreicht werden.

Die bei der Aufreinigung des Prozesswassers ausgetragenen Feststoffe werden in entsprechenden Auffangbehältern gesammelt und schließlich entsorgt. Das in diesen Auffangbehältern anfallende Restwasser wird in die erste Reinigungsstufe zurückgeführt.

Sinnvoll ist es, die gesamte Vorrichtung in einer Auffangwanne unterzubringen, welche im Notfall das gesamte Prozesswasser aufnehmen kann. Die Auffangwanne kann mit einer Füllstandsanzeige versehen werden, um eine evtl. Leckage der Vorrichtung anzuzeigen:

Die Erfindung wird anhand der beigefügten Figur 1 näher erläutert, welche den Aufbau der erfindungsgemäßen Vorrichtung schematisch darstellt.

Durch den Hochdruckreiniger 1 wird ein Wasserstrahl 2 auf den Schiffsrumpf 3 gelenkt. Im unteren Bereich des Schiffsrumpfs 3 ist ein Auffangbehälter 4 angeordnet, in dem das Prozesswasser gesammelt wird. Von hier aus wird es in eine erste Reinigungsstufe (Partikelselektionsstufe 5), eine zweite Reinigungsstufe (Anschwemmfilterstufe 6) und schließlich in eine dritte Reinigungsstufe (chemische Reinigungsstufe 7) geführt, bevor das Wasser schließlich wieder in einen Sammelbehälter 9 gelangt. Aus dem Sammelbehälter 9 speist sich der Hochdruckreiniger 1.

Zwischen den einzelnen Reinigungsstufen sind Wasserrückführungen 8 vorgesehen, welche zum Einsatz kommen, wenn die für die einzelnen Reinigungsstufen festgesetzten Kriterien nicht erfüllt werden. In diesem Fall wird das Wasser dem Pfeil entsprechend zum Anfang der entsprechenden Reinigungsstufe zurückgeführt. Die einzelnen Komponenten der Vorrichtung sind durch Leitungen 10 miteinander verbunden.

## Patentansprüche

1. Verfahren zur Beseitigung von Belägen oder Verschmutzungen an Oberflächen mit Wasser unter Hochdruck, wobei ein Hochdruckreiniger (1) verwendet und das verunreinigte Prozesswasser mit Hilfe von einem oder mehreren Auffangbehältern (4) aufgefangen, gereinigt und erneut zur Beseitigung von Belägen oder Verschmutzungen an den Oberflächen eingesetzt wird,
**dadurch gekennzeichnet, dass** das Prozesswasser bei der Reinigung zunächst eine Partikelselektionsstufe (5) und anschließend eine Anschwemmfilterstufe (6) durchläuft, wobei in der Partikelselektionsstufe (5) von der Oberfläche abgelöste Partikel in der Art aus dem Prozesswasser herausselektiert werden, dass die im Prozesswasser verbleibenden Partikel geeignet sind, in der Anschwemmfilterstufe (6) eine Anschwemmfilterschicht auszubilden.

2. Verfahren nach Anspruch 1, **dadurch gekennzeichnet, dass** in der Partikelselektionsstufe (5) eine Anreicherung der Partikel mit einer Größe zwischen ca. 50 µm und ca. 150 µm erfolgt.

3. Verfahren nach Anspruch 2, **dadurch gekennzeichnet, dass** nach Passieren der Partikelselektionsstufe der Partikelanteil im Prozesswasser von 50 µm nach 150 µm stetig abnimmt.

4. Verfahren nach einem der Ansprüche 1 bis 3, **dadurch gekennzeichnet, dass** in der Partikelselektionsstufe (5) Partikel > 300 µm, bevorzugt > 250 µm und besonders bevorzugt > 200 µm entfernt werden.

5. Verfahren nach einem der Ansprüche 1 bis 4, **gekennzeichnet durch** mindestens eine chemische Reinigungsstufe (7), **durch** die das Prozesswasser nach Passieren der Anschwemmfilterstufe (6) geführt wird.

6. Verfahren nach Anspruch 5, **dadurch gekennzeichnet, dass** in der chemischen Reinigungsstufe (7) Verunreinigungen aus dem Prozesswasser durch Zugabe von Flockungsmitteln und/oder pH-Einstellung entfernt werden.

7. Verfahren nach einem der Ansprüche 1 bis 6, **dadurch gekennzeichnet, dass** die Oberflächen Schiffsrümpfe (3) sind.

8. Verfahren nach einem der Ansprüche 1 bis 6, **dadurch gekennzeichnet, dass** die Oberflächen Fahrbahnen oder Flugpisten sind.

9. Verfahren nach einem der Ansprüche 1 bis 6, **dadurch gekennzeichnet, dass** die Oberflächen Außen- oder Innenseiten von Rohren sind.

10. Mobile Vorrichtung zur Durchführung eines Verfahrens nach einem der Ansprüche 1 bis 9, umfassend einen Hochdruckreiniger (1) und Mittel zum Auffangen und Reinigen des verunreinigten Prozesswassers, wobei das Prozesswasser nach der Reinigung erneut zur Beseitigung der Beläge oder Verschmutzungen an den Oberflächen zur Verfügung steht, **dadurch gekennzeichnet, dass** das Prozesswasser bei der Reinigung zumindest eine Partikelselektionsstufe (5) und eine Anschwemmfilterstufe (6) durchläuft, wobei in der Partikelselektionsstufe (5) von der Oberfläche abgelöste Partikel in der Art aus dem Prozesswasser herausselektiert werden, dass die im Prozesswasser verbleibenden Partikel geeignet sind, in der Anschwemmfilterstufe (6) eine Anschwemmfilterschicht auszubilden.

11. Vorrichtung nach Anspruch 10, **gekennzeichnet durch** ein Sieb oder einen Filter in der Partikelselektionsstufe (5) mit einer Durchlässigkeit zwischen 150 und 300 µm.

12. Vorrichtung nach Anspruch 10 oder 11, **gekennzeichnet durch** ein oder mehrere Auffangbehälter (4), die unterhalb der zu reinigenden Oberflächen aufstellbar sind.

13. Vorrichtung nach einem der Ansprüche 10 bis 12, **gekennzeichnet durch** eine chemische Reinigungsstufe (7), **durch** die das Prozesswasser nach Passieren der Anschwemmfilterstufe (6) geführt wird.

14. Vorrichtung nach einem der Ansprüche 10 bis 13, **gekennzeichnet durch** Mittel zum Ablassen des gereinigten Prozesswassers in die Kanalisation.

## Claims

1. A method of removing deposits or fouling on surfaces with water under high pressure, wherein a high pressure cleaner (1) used and the contaminated process water is collected with the aid of one or more collecting containers (4), cleaned and used again for removing deposits or fouling on the surfaces, **characterised in that**, in the cleaning process, process water passes firstly through a particle selection stage (5) and then through a precoat filter stage (6), wherein particles removed from the surface are selected out of the process water in the particle selections stage (5) such that the particles remaining in the process water are suitable to form a precoat filter layer in the precoat filter stage (6).

2. A method as claimed in claim 1, **characterised in that** the particles with a size between ca. 50 µm and ca. 150 µm are enriched in the particle selection stage (5).

3. A method as claimed in claim 2, **characterised in that** after passing though the particle selection stage, the proportion of particles in the process water steadily decreases from 50 µm to 150 µm.

4. A method as claimed in one of claims 1 to 3, **characterised in that** particles > 300 µm, preferably > 250 µm and particularly preferably > 200 µm are removed in the particle selection stage (5).

5. A method as claimed in one of claims 1 to 4, **characterised by** at least one chemical cleaning stage (7), through which the process water is passed after passing through the precoat filter stage (6).

6. A method as claimed in claim 5, **characterised in that** contaminants are removed from the process water in the chemical cleaning stage (7) by the addition of flocculating agents and/or by adjusting the pH.

7. The method as claimed in one of claims 1 to 6, **characterised in that** the surfaces are ships hulls.

8. A method as claimed in one of claims 1 to 6, **characterised in that** the surfaces are roadways or aircraft runways.

9. A method of any one of claims 1 to 6, **characterised in that** the surfaces are external or internal surfaces of pipes.

10. Mobile apparatus for carrying out a method as claimed in one of claims 1 to 9 including a high pressure cleaner (1) and means for collecting and cleaning the contaminated process water, wherein the process water is available again after the cleaning process for the removal of deposits or fouling on the surfaces, **characterised in that**, in the cleaning process, the process water passes through at least one particle selection stage (5) and a precoat filter stage (6), wherein particles removed from the surface are selected out of the process water in the particle selection stage (5) such that the particles remaining in the process water are suitable for forming a precoat filter layer in the precoat filter stage (6).

11. Apparatus claimed in claim 10, **characterised by** a screen or a filter in the particle selection stage (5) with a permeability of between 150 and 300 µm.

12. Apparatus claimed in claim 10 or 11, **characterised by** one or more collecting containers (4), which are arrangeable below the surfaces to be cleaned.

13. Apparatus claimed in one of claims 10 to 12, **characterised by** a chemical cleaning stage (7), through which the process water is passed after passing through the precoat filter stage (6).

14. Apparatus claimed in one of claims 10 to 13, **characterised by** means for discharging the cleaned process water into the sewerage system.

## Revendications

1. Procédé d'élimination d'impuretés ou de salissures sur des surfaces avec de l'eau sous haute pression, un nettoyeur haute pression (1) étant utilisé et l'eau de traitement souillée étant recueillie à l'aide d'un ou plusieurs récipients de collecte (4), nettoyée et réutilisée pour éliminer des impuretés ou salissures sur les surfaces,
**caractérisé en ce que**, lors du nettoyage, l'eau de traitement traverse d'abord un étage de sélection de particules(5), puis un étage de filtre à couches (6), dans lequel les particules détachées de la surface sont extraites de l'eau de traitement dans l'étage de sélection de particules (5) de telle manière que les particules restant dans l'eau de traitement forment une couche de filtre à couches dans l'étage de filtre à couches (6).

2. Procédé selon la revendication 1, **caractérisé en ce qu'**il se produit, dans l'étage de sélection de particules (5), une accumulation des particules ayant une taille comprise entre env. 50 µm et env. 150 µm.

3. Procédé selon la revendication 2, **caractérisé en ce qu'**après avoir traversé l'étage de sélection de particules, la quantité de particules dans l'eau de traitement diminue régulièrement de 50 µm à 150 µm.

4. Procédé selon l'une des revendications 1 à 3, **caractérisé en ce que**, dans l'étage de sélection de particules (5), les particules > 300 µm, de préférence > 250 µm et de plus grande préférence > 200 µm, sont extraites.

5. Procédé selon l'une des revendications 1 à 4, **caractérisé par** au moins un étage de nettoyage chimique (7), à travers lequel l'eau de traitement est envoyée après avoir traversé l'étage de filtre à couches (6).

6. Procédé selon la revendication 5, **caractérisé en ce que**, dans l'étage de nettoyage chimique (7), des impuretés sont extraites de l'eau de traitement par ajout de floculants et/ou ajustement du pH.

7. Procédé selon l'une des revendications 1 à 6, **caractérisé en ce que** les surfaces sont des coques de navire (3).

8. Procédé selon l'une des revendications 1 à 6, **caractérisé en ce que** les surfaces sont des chaussées ou des pistes d'envol.

9. Procédé selon l'une des revendications 1 à 6, **caractérisé en ce que** les surfaces sont les faces extérieures ou intérieures de conduits.

10. Dispositif mobile pour appliquer un procédé selon l'une des revendications 1 à 9, comprenant un nettoyeur haute pression (1) et des moyens pour recueillir et purifier l'eau de traitement souillée, dans lequel, après la purification, l'eau de traitement est à nouveau disponible pour éliminer les impuretés ou salissures sur les surfaces, **caractérisé en ce que** l'eau de traitement traverse, pendant la purification, au moins un étage de sélection de particules (5) et un étage de filtre à couches (6), dans lequel les particules détachées de la surface sont extraites de l'eau de traitement dans l'étage de sélection de particules (5) de telle manière que les particules restant dans l'eau de traitement forment une couche de filtre à couches dans l'étage de filtre à couches (6).

11. Dispositif selon la revendication 10, **caractérisé par** un tamis ou un filtre dans l'étage de sélection de particules (5), présentant une taille de passage comprise entre 150 et 300 µm.

12. Dispositif selon la revendication 10 ou 11, **caractérisé par** un ou plusieurs récipients de collecte (4) qui peuvent être placés sous les surfaces à nettoyer.

13. Dispositif selon l'une des revendications 10 à 12, **caractérisé par** un étage de nettoyage chimique (7) à travers lequel l'eau de traitement est envoyée après avoir traversé l'étage de filtre à couches (6).

14. Dispositif selon l'une des revendications 10 à 13, **caractérisé par** des moyens pour rejeter l'eau de traitement purifiée dans les égouts.
